# EUROPÄISCHE PATENTSCHRIFT

(11) **EP 0 122 534 B1**
(45) Veröffentlichungstag und Bekanntmachung des Hinweises auf die Patenterteilung: **17.09.1986**
(21) Anmeldenummer: 84103658.5
(22) Anmeldetag: 03.04.1984
(51) Int. Cl.: C10G 9/00

(54) **Verfahren zum Betreiben einer Anlage für die Spaltung von Kohlenwasserstoffen**
Process for operating a plant for cracking hydrocarbons
Procédé pour le fonctionnement d'une installation de craquage d'hydrocarbures

(30) Priorität: 19.04.1983 DE 3314132
(43) Veröffentlichungstag der Anmeldung: 24.10.1984
(73) Patentinhaber: Linde Aktiengesellschaft, 65189 Wiesbaden (DE)
(72) Erfinder: Mikulla, Klaus, Dipl.-Ing., D-8192 Geretsried 1 (DE)
(74) Vertreter: Schaefer, Gerhard, Dr.

## Beschreibung

Die Erfindung betrifft ein Verfahren zum Betreiben einer Anlage für die Spaltung von Kohlenwasserstoffen, wobei die Kohlenwasserstoffe in Spaltöfen indirekt durch die bei der Verbrennung eines Heizmittels mit einem sauerstoffhaltigen Gas entstehende Wärme erhitzt werden.

Zur Erzegung olefinreicher Spaltgase werden in einer Anlage der angegebenen Art Kohlenwasserstoffe in Spaltöfen der Einwirkung hoher Temperaturen ausgesetzt. Zu diesem Zweck wird in den Spaltöfen ein Heizmittel mit Luft verbrannt. Um das am Ofenaustritt bestehende Reaktionsgleichgewicht des Spaltgases zu erhalten, wird dieses in Quenchkühlern gekühlt. Die Abhitze der Spaltgase wird zur Hochdruckdampferzeugung genutzt. Herkömmlicherweise wird der gebildete Dampf in das aus mehreren Dampfschienen bestehende Dampfsystem der Anlage eingespeist. Der Dampf wird unter anderem in Dampfturbinen entspannt, durch die Grossverdichter der Anlage, wie beispielsweise die Verdichter für das Rohgas, für das Äthylen und das Propylen des Äthylen- bzw. Propylenkreislaufs, angetrieben werden.

Die auf ein hohes Niveau gestiegenen Rohstoffpreise verursachen bei der bisherigen Prozessführung hohe Betriebsmittelkosten.

Die EP-A-8166 bezieht sich auf ein Verfahren und eine Vorrichtung für die Umwandlung von Kohlenwasserstoffen in einem erhitzten Ofen. Der Ofen wird durch Verbrennen eines Gemisches aus Brennstoff und vorgewärmter Luft erhitzt. Zur Vorwärmung der Luft wird diese komprimiert, erhitzt und nachfolgend entspannt. Bei dieser Verfahrensführung sind jedoch Wärmetausch- und Exergieverluste nicht zu vermeiden.

Der Erfindung liegt die Aufgabe zugrunde, ein Verfahren zum Betreiben einer Anlage für die Spaltung von Kohlenwasserstoffen anzugeben, bei dem die Betriebsmittelkosten geringer sind als bei bisherigen Verfahren.

Diese Aufgabe wird erfindungsgemäss dadurch gelöst, dass das Abgas einer Gasturbine mit Luft vermischt und das Gasgemisch dem Spaltofen zur Verbrennung des Heizmittels zugeführt wird, wobei durch die Gasturbine ein Elektrogenerator angetrieben wird.

Beim erfindungsgemässen Verfahren ist davon ausgegangen worden, dass das Abgas einer Gasturbine auf einem - im Vergleich zu einem Dampfkreislauf - hohen Temperaturniveau zur Verfügung steht. Wird die Abwärme des Gasturbinenprozesses genutzt, so kann der Gesamtwirkungsgrad eines Gasturbinenprozesses wesentlich verbessert werden.

Andererseits ist man bei der Auswahl einer Gasturbine an die Typenliste der Anbieter gebunden, die zur Zeit grosse Leistungssprünge aufweisen. Eine Anpassung an die gewünschte Leistung, wie bei Dampfturbinen ist nicht möglich. Dies führt dazu, dass man für eine Anlagengrösse eventuell eine zu grosse Leistung installieren und ungünstigere Verbrauchszahlen durch ständigen Teillastbetrieb hinnehmen muss.

Ist eine Drehzahlregelung der Nutzturbine erforderlich, so muss die Gasturbine zweiwellig ausgelegt werden. Diese Art der Gasturbine ist jedoch relativ kostspielig. Unter Berücksichtigung dieser Eigenschaften von Gasturbinen besitzt das erfindungsgemässe Verfahren entscheidende Vorteile:

Durch die erfindungsgemässe Vorwärmung der Verbrennungsluft der Spaltöfen, die Weiterverwendung des Gasturbinenabgases sowie durch den Einsatz einer Gasturbine als Generatorantrieb lassen sich die Betriebsmittelkosten von Olefinanlagen - wie an anderer Stelle noch ausgeführt wird - senken.

Gasturbinen für Generatorantrieb können wegen der im Betrieb konstanten Drehzahl einwellige Gasturbinen sein. Einwellige Gasturbinen inklusive Generatoren sind aber als Standardbausteine erhältlich und wesentlich billiger als (zweiwellige) Gasturbinen für mechanische Antriebe.

Erfindungsgemäss wird die Gasturbine zur Elektroenergieerzeugung genutzt. Diese Energie kann innerhalb der Anlage beispielsweise zum Antrieb von Pumpen oder von Verdichtern genutzt werden. Es ist daher nicht erforderlich, eine Gasturbine mit einer für die Anlagengrösse zu grossen Leistung installieren zu lassen. Vielmehr ist es möglich, eine Gasturbine auswählen zu können, die der jeweiligen Anlage angemessen stets im Vollastbetrieb arbeitet und daher günstigere Verbrauchszahlen hat, als eine Gasturbine mit einer für die Anlagengrösse zu grossen Leistung, die im Teillastbetrieb arbeitet.

Allerdings kann beim erfindungsgemässen Verfahren ein bestimmter Stromimport erforderlich werden, der jedoch geringer sein wird, als der für den Betrieb einer zum Stand der Technik zählenden Anlage. Die zu importierende Strommenge ist davon abhängig, ob sich für die untersuchte Anlage eine mehr oder weniger gut angepasste Gasturbine finden lässt und welche Antriebsart (Dampfturbinen oder E-Motore) der jeweiligen Anlagenverdichter gewählt wird.

Ein Ausfall der Gasturbine hat prinzipiell keinen gravierenden Einfluss auf den Anlagenbetrieb, wenn sofort elektrische Leistung in vollem Umfang aus dem Netz bezogen werden kann. In diesem Fall kann die Anlage weiterhin spezifikationsgerechte Produkte liefern. Änderungen der Verbrennungsluftdaten müssen von der Ofenregelung aufgefangen werden.

Bei dem Ausfall der Spaltöfen oder der gesamten Olefinanlage kann die Gasturbine weiterbetrieben werden. In diesem Fall wird das Turbinenabgas in einen Kamin eingeleitet, der erzeugte Strom wird nach Möglichkeit exportiert.

Erfindungsgemäss wird das Turbinenabgas, das noch relativ viel Sauerstoff (ca. 16%) enthält, als vorgewärmte «Verbrennungsluft» in den Spaltöfen verwendet. Der im Gasturbinenabgas enthaltene Restsauerstoff reicht aber nicht für eine vollständige Versorgung aller Öfen einer Olefinanlage aus. Erfindungsgemäss wird daher dem Gasturbinenabgas Luft zugemischt. Wird dem Abgas der Turbine Luft von Umgebungstemperatur zugemischt, so wird die relativ hohe Temperatur des Abgases stark gesenkt. bei einer Mischung mit Luft von Umgebungstemperatur treten unverhältnismässig grosse Exergieverluste auf.

In einer bevorzugten Ausgestaltung des erfindungsgemässen Verfahrens wird daher die Luft vor der Zumischung zum Turbinenabgas vorgewärmt. Besonders zweckmässig ist es dabei, die Luft durch Wärmetausch mit Dampf aus dem Dampfsystem der Anlage vorzuwärmen. Wegen der damit höheren theoretischen Verbrennungstemperatur erhöht sich der Strahlungszonenwirkungsgrad, so dass sich der Heizmittelbedarf der Spaltöfen verringert.

Infolge der geringeren Wärmezufuhr zu den Spaltöfen wird das Wärmeangebot in der Konvektionszone kleiner. Wegen des geringeren Wärmeangebotes verringert sich auch die Dampfproduktion der Spaltöfen. Werden Prozesspumpen und Verdichter der Anlage nicht durch Dampfturbinen, sondern durch Elektromotoren angegetrieben, so vergrössert sich der Dampfexport beim erfindungsgemässen Verfahren im Vergleich zum herkömmlichen Verfahren trotz der geringeren Dampfproduktion.

In einer weiteren Ausgestaltung des Erfindungsgedankens wird die dem Abgas zuzumischende Luft mit Vorteil auf eine Temperaturschwankungen des Gasturbinenabgases ausgleichende Temperatur erhitzt. Auf diese Weise wird die Temperatur der aus Gasturbinenabgas und Luft gebildeten Gasmischung stets konstant gehalten. Auswirkungen von Temperaturschwankungen des Gasturbinenabgases auf den Ofenbetrieb werden vermieden.

In einer vorteilhaften Ausgestaltung der Erfindung wird die Luft dem Abgas der Gasturbine in einer Abgasmengenschwankungen der Gasturbine ausgleichenden Menge zugemischt. Diese Variante ist insbesondere bei einem Ausfall der Gasturbine von Bedeutung, da die Spaltöfen in diesem Fall ausschliesslich mit Frischluft versorgt werden. Im Normalbetrieb beträgt die Temperatur des Turbinenabgases z.B. ca. 550° C. Die Zusatzluft wird auf z.B. 200°C vorgewärmt, um eine Mischtemperatur von 400°C zu erreichen. Der Luftvorwärmer wird zweckmässigerweise für den Normalbetrieb ausgelegt. Er ist damit auch in der Lage, bei Gasturbinenausfall die volle Luftmenge auf ca. 100°C zu erwärmen, so dass sich an den Spaltöfen möglichst geringe Änderungen bezüglich des Strahlungszonenwirkungsgrades und damit des Heizmittelbedarfs und der Dampfproduktion ergeben.

Wie bereits ausgeführt, ist es zweckmässig, wenn nach einem Merkmal der Erfindung Verdichter und Pumpen der Anlage von Elektromotoren, die durch den von der Gasturbine angetriebenen Elektrogenerator mit elektrischer Energie versorgt werden, angetrieben werden. Da infolgedessen die zu kondensierende Dampfmenge stark zurückgeht, vermindert sich auch der Kühlwasserbedarf der Anlage.

Im folgenden sollen in zwei Tabellen einige wichtige Daten für den Ofenbetrieb und die Betriebsmittelverbräuche einer herkömmlichen Anlage mit den entsprechenden Daten einer nach dem erfindungsgemässen Verfahren arbeitenden Anlage verglichen werden. Als Vergleichsanlage konventioneller Art wird eine Anlage mit einer Kapazität von 250 000 jato Äthylen aus Hydrokonverterrückstand gewählt. Die Grossverdichter (Rohgas, Äthylen, Propylen) und Pumpen (wie Speisewasserpumpen, Kühlwasser, Quenchöl usw.) werden durch Dampfturbinen angetrieben. Die Spaltöfen mit integrierter Abhitze sind mit selbstansaugenden Seitenwandbrennern ausgestattet.

### Betriebsmittelverbräuche

### Ofenbetrieb

Die Betriebsmittelkosten und damit die Wirtschaftlichkeit der beiden zu vergleichenden Verfahren werden durch den Wärmepreis und die Relation zwischen Wärmepreis und Dampfbewertung beeinflusst. Je nach Wert dieser beiden Parameter können die Betriebsmittelkosten des erfindungsgemässen Verfahrens gegenüber dem konventionellen Verfahren um einen Anteil von bis zu 12% und mehr gesenkt werden.

Gegenüber einer herkömmlichen Anlage müssen in einer Anlage, die nach dem erfindungsgemässen Konzept betrieben wird, Änderungen vorgenommen werden, die mit zusätzlichen Investitionskosten verbunden sind (z.B. Installation einer Gasturbine mit Elektrogenerator, Ersatz der Kältemittelturbinen durch Elektromotoren, Ersatz von Kleinturbinen durch entsprechende Motoren, Installation eines Frischluftgebläses und eines Luftvorwärmers). Aufgrund der hohen Betriebskosteneinsparungen ergibt sich jedoch eine kurze Amortisationszeit.

Im folgenden soll anhand einer schematischen Skizze ein Ausführungsbeispiel einer nach dem erfindungsgemässen Verfahren arbeitenden Anlage erläutert werden.

Ein Spaltofen 1 wird über Leitung 2 mit Brennstoff und über eine Leitung 3 mit einem sauerstoffhaltigen Gas für die Verbrennung des Brennstoffes versorgt. Das sauerstoffhaltige Gas wird im Normalfall aus zwei Komponenten gebildet. Die eine Komponente ist das Abgas einer Gasturbine 4, deren wesentliche Bauteile Luftverdichter 5, Gaserzeuger 6 und Nutzturbine 7 sind. Das Abgas verlässt die Turbine über eine zu einem Luftvorwärmer 9 führende Leitung 8.

Die zweite Komponente ist Luft, die über ein Frischluftgebläse 10 angesaugt und in den Luftvorwärmer 9 eingeleitet wird. Im Luftvorwärmer 9 wird die Luft indirekt durch Dampf, der in Wärmetauscherelementen 11 strömt, erhitzt und anschliessend mit dem Gasturbinenabgas vermischt. Die Mischung wird in die zum Spaltofen führende Leitung 3 eingespeist.

Das im Spaltofen 1 gebildete Spaltgas verlässt den Spaltofen über eine Leitung 21. Es wird in einem Quenchkühler 22 im Wärmetausch mit Druckwasser aus einer Dampftrommel 23 gekühlt und der in der Skizze nicht dargestellten Ölfraktionierung zugeführt. Beim Wärmetausch verdampftes Wasser wird in die Dampftrommel 23 zurückgeführt.

Aus der Dampftrommel 23 wird über eine Leitung 25 Dampf entnommen, in einem Wärmetauscher 24 im Wärmetausch mit Rauchgasen des Spaltofens 1 überhitzt und in eine Dampfschiene 26 eingeleitet.

Über Dampfturbinen 30, 31, 32 wird Dampf dieser Dampfschiene entnommen, entspannt und je nach Druck des entspannten Dampfes in eine Hochdruckdampfschiene 27, eine Mitteldruckdampfschiene 28 oder eine Niederdruckdampfschiene 29 eingespeist. Durch die Turbine 30 kann beispielsweise der nicht dargestellte Rohgasverdichter angetrieben werden. Der die Turbine 30 verlassende, auf Kondensationsdruck entspannte Dampf wird in einem Kondensator 34 kondensiert und einem Speisewasserbehälter 33, in dem das Kondensat entgast wird, zugeführt.

Über die Hochdruckdampfschiene 27 kann erfindungsgemäss Dampf aus der Anlage exportiert aber auch Dampf importiert werden. Der Dampf der beiden Dampfschienen 28 und 29 wird an Verbraucher 35, beispielsweise Prozessdampferzeuger oder Kolonnenaufkocher abgegeben und kondensiert. Das Kondensat dieser Dampfschienen sowie das beim Wärmetausch mit der vorzuwärmenden Luft im Wärmetauscher 11 gebildete Kondensat werden in den Speisewasserbehältern 13 geführt.

Speisewasser wird dem Speisewasserbehälter über eine Leitung 36 entnommen, auf den Druck des Dampfes in der Dampftrommel 23 gebracht und im Dampfsystem gegen kondensierenden Dampf verschiedener Druckstufen angewärmt (Wärmetauscher 37). Das vorgewärmte Speisewasser tritt über Leitung 38 in die Dampftrommel 23 ein.

Erfindungsgemäss werden als Brenner für den bzw. die Spaltöfen Zwangsluftbrenner eingesetzt. Im Gegensatz zu selbstansaugenden Brennern hat man bei Zwangsluftbrennern die Möglichkeit, die den Brennern zuströmende Luftmenge zu messen und den Luftüberschuss knapp zu halten. Da sich der Sauerstoffgehalt der beim erfindungsgemässen Verfahren aus Gasturbinenabgas und Luft zusammensetzenden Gasmischung ändern kann, wird erfindungsgemäss nicht die Luftmenge, sondern die Sauerstoffmenge gemessen und geregelt. Um Sauerstoffmangel zu vermeiden, wird mit Luftvorhalt gefahren und das Heizmittel nachgezogen. Jeder der Zwangsluftbrenner hat zu diesem Zweck eine Luftzuführung und eine Drosseleinrichtung zur Mengenregulierung.

Die Ofenaustrittstemperatur wird gemessen. Über eine Drosselklappe wird die für die erforderliche Heizleistung notwendige Sauerstoffmenge (Druck- und Temperaturkorrigiert) vorgegeben. Die für einen bestimmten Sauerstoffüberschuss mögliche Brennstoffmenge wird über einen Verhältnisteiler dazugefahren, in dem bei Schwankungen des Heizmittels auch dessen Wobbezahl als Korrekturgrösse eingeht.

Ein Druckregler 13 in Leitung 3 für die den Spaltöfen zuströmende Gasmischung wirkt bei zu geringem Druck auf eine Dralldrosselregelung für das Frischluftgebläse 10. Bei zu hohem Druck in Leitung 3 wird ein Teil des aus Turbinenabgas und Frischluft bestehenden Gasgemisches über eine Klappe 14 in den Kamin abgegeben.

In Leitung 3 ist zudem ein Temperaturregler 12 eingebaut. Dieser wirkt auf ein Regelventil 39 in der zum Wärmetauscher 11 führenden Dampfleitung. Durch die Vorwärmung der Frischluft hat man die Möglichkeit, die Temperatur des Gemisches aus Gasturbinenabgas und Frischluft auch bei Schwankungen der Gasturbinenaustrittstemperatur konstant zu halten und Auswirkungen auf den Ofenbetrieb zu vermeiden.

Wesentliches Merkmal des erfindungsgemässen Verfahrens ist, dass die Turbine 7 einen Elektrogenerator 15 antreibt. Der im Generator 15 erzeugte elektrische Strom dient zum Antrieb von Motoren 16, 17 für Verdichter 18, 19, in denen beispielsweise Äthylen und Propylen verdichtet werden. In gleicher Weise liefert der Generator 1 die Antriebsenergie für andere Verdichter oder Pumpen der erfindungsgemässen Anlage zur Spaltung von Kohlenwasserstoffen.

Zusammenfassend ist festzustellen, dass durch den Einsatz einer Gasturbine als Generatorantrieb und durch die Weiterverwendung des Gasturbinenabgases zusammen mit vorgewärmter Frischluft die Betriebskosten einer Olefinanlage gesenkt werden können.

## Patentansprüche

1. Verfahren zum Betreiben einer Anlage für die Spaltung von Kohlenwasserstoffen, wobei die Kohlenwasserstoffe in Spaltöfen indirekt über die bei der Verbrennung eines Heizmittels mit einem sauerstoffhaltigen Gas entstehende Wärme erhitzt werden, dadurch gekennzeichnet, dass das Abgas einer Gasturbine mit Luft vermischt und das Gasgemisch dem Spaltofen zur Verbrennung des Heizmittels zugeführt wird, wobei durch die Gasturbine ein Elektrogenerator angetrieben wird.

2. Verfahren nach Anspruch 1, dadurch gekennzeichnet, dass die Luft vor der Vermischung erwärmt wird.

3. Verfahren nach Anspruch 2, dadurch gekennzeichnet, dass die Luft durch Wärmetausch mit Dampf aus dem Dampfsystem der Anlage vorgewärmt wird.

4. Verfahren nach einem der Ansprüche 2 oder 3, dadurch gekennzeichnet, dass die Luft auf eine Temperaturschwankungen des Gasturbinenabgases ausgleichende Temperatur erhitzt wird.

5. Verfahren nach einem der Ansprüche 1 bis 3, dadurch gekennzeichnet, dass die Luft dem Abgas der Gasturbine in einer Gas-Mengenschwankungen der Gasturbine ausgleichenden Menge zugemischt wird.

6. Verfahren nach einem der Ansprüche 1 bis 5, dadurch gekennzeichnet, dass Verdichter und Pumpen der Anlage von Elektromotoren, die durch den von der Gasturbine angetriebenen Elektrogenerator mit elektrischer Energie versorgt werden, angetrieben werden.

## Claims

1. A method of operating an installation for the cracking of hydrocarbons, in which the hydrocarbons are indirectly heated in a cracking furnace by the heat produced during the combustion of a heating agent with an oxygen-rich gas, characterised in that the exhaust gas from a gas turbine is mixed with air and the gas mixture is supplied to the cracking furnace in order to burn the heating agent, an electrical generator being driven by the gas turbine.

2. A method as claimed in claim 1, characterised in that the air is heated prior to the mixing step.

3. A method as claimed in claim 2, characterised in that the air is pre-heated by heat exchange with steam from the steam system of the installation.

4. A method as claimed in one of claims 2 or 3, characterised in that the air is heated to a temperature which compensates temperature fluctuations of the exhaust gas from the gas turbine.

5. A method as claimed in one of claims 1 to 3, characterised in that the air is added to the exhaust gas from the gas turbine in an amount which compensates fluctuations in the amount of gas of the gas turbine.

6. A method as claimed in one of claims 1 to 5, characterised in that condensers and pumps of the installation are driven by electric motors which are supplied with electrical energy by the electrical generator driven by the gas turbine.

## Revendications

1. Procédé de conduite d'une installation pour le craquage d'hydrocarbures, les hydrocarbures étant chauffés indirectement dans des fours de craquage par l'intermédiaire de la chaleur produite lors de la combustion d'un combustible avec un gaz contenant de l'oxygène, caractérisé en ce que les gaz d'échappement d'une turbine à gaz sont mélangés avec de l'air et le mélange gazeux est introduit dans le four de craquage pour la combustion du combustible, un générateur de courant électrique étant entraîné par la turbine à gaz.

2. Procédé selon la revendication 1, caractérisé en ce que l'air est chauffé avant le mélange.

3. Procédé selon la revendication 2, caractérisé en ce que l'air est préchauffé par échange de chaleur avec de la vapeur provenant du système de vapeur de l'installation.

4. Procédé selon l'une des revendications 2 ou 3, caractérisé en ce que l'air est chauffé à une température compensant des variations de température des gaz d'échappement de la turbine à gaz.

5. Procédé selon l'une des revendications 1 à 3, caractérisé en ce que l'air est mélangé aux gaz d'échappement de la turbine à gaz à un débit compensant les variations de débit de gaz d'échappement de la turbine.

6. Procédé selon l'une des revendications 1 à 5, caractérisé en ce que des compresseurs et des pompes de l'installation sont entraînés par des moteurs électriques qui sont alimentés en énergie électrique par le générateur de courant électrique entraîné par la turbine à gaz.
